# FASCICULE DE BREVET EUROPEEN

(11) **EP 3 938 846 B1**
(45) Date de publication et mention de la délivrance du brevet: **05.11.2025**
(21) Numéro de dépôt: 20721293.7
(22) Date de dépôt: 12.03.2020
(51) Int. Cl.: G04B 19/10, G04B 45/00, G04B 47/04, G04B 19/06

(54) **MONTRE A CADRAN VARIABLE**
UHR MIT EINEM VARIABLEN ZIFFERBLATT
WATCH HAVING A VARIABLE DIAL

(30) Priorité: 14.03.2019 FR 1902619
(43) Date de publication de la demande: 19.01.2022
(73) Titulaire: CHOUET WATCH, 25300 Houtaud (FR)
(72) Inventeur: CHOUET, Claude, 25300 Houtaud (FR)
(74) Mandataire: Stona, Daniel
(86) Numéro de dépôt international: PCT/IB2020/052257
(87) Numéro de publication internationale: WO 2020/183423

(56) Documents cités:
- CH-A2- 700 261
- CH-B1- 699 134
- DE-U1- 9 010 470
- KR-A- 20050 066 961

## Description

L'invention concerne une montre à cadran variable, plus précisément, une montre offrant à son porteur la possibilité de changer partiellement l'aspect du cadran.

### Arrière-plan de l'invention

On connaît depuis longtemps déjà, d'après le document EP 61519, des montres dont la face avant peut être changée, en ôtant, retournant ou interchangeant des anneaux entourant les aiguilles et portant des chiffres différents.

On connaît également d'après les documents CH700261A2 et KR20050066961A, des montres comportant un cadran inférieur mobile et divisé en zones ayant différents décors et un cadran supérieur superposé au cadran inférieur comportant des zones pleines et ajourées en alternance.

### Exposé sommaire de l'invention

Le but de l'invention est de proposer une montre dont on peut changer l'aspect en modifiant partiellement la couleur, la matière et/ou le relief du cadran de cette montre.

Selon l'invention, ce but est atteint par une montre selon la revendication 1 annexée.

D'autres caractéristiques et avantages de l'invention vont maintenant être décrits en détail dans l'exposé suivant qui est donné en référence aux figures annexées, lesquelles représentent schématiquement :
- [Fig. 1] : le côté avant du cadran d'une montre selon l'invention ;
- [Fig. 2] : une coupe selon la ligne A-A de la montre selon l'invention dont le cadran est représenté sur la figure 1 ;
- [Fig. 3] : une vue de dessus de l'intérieur de la montre selon l'invention, après retrait du cadran ;
- [Fig. 4] : une coupe selon la ligne B-B de la figure 3 ;
- [Fig. 5] : une coupe, selon la ligne C-C, parallèle au plan du cadran montrant un détail de la montre selon l'invention ;
- [Fig. 6] : une autre coupe, selon la ligne D-D, parallèle au plan du cadran montrant un autre détail de la montre selon l'invention ; et
- [Fig. 7] : une coupe perpendiculaire au plan du cadran et passant par le centre de ce dernier, c'est-à-dire parallèle à l'axe principal de la montre selon l'invention.

### Exposé détaillé de l'invention

Un mode de réalisation de la montre à cadran variable selon l'invention est représenté sur les figures 1 à 7.

La montre selon l'invention comprend un cadran 1 muni d'au moins un enjoliveur, en l'occurrence, quatre enjoliveurs 2,3, 4 et 5 visibles sur la figure 1 et qui occupent de manière amovible quatre ouvertures correspondantes dont deux seulement, numérotées 6 et 7, associées respectivement aux enjoliveurs 3 et 5, apparaissent sur la figure 2.

Les enjoliveurs peuvent tous avoir la même couleur ou avoir des couleurs différentes et/ou des états de surfaces (reliefs, textures) identiques ou différents. Leur forme précise importe peu, à condition que leur face supérieure puisse occuper une ouverture dans sa totalité à l'exception d'un jeu fonctionnel nécessaire pour permettre l'entrée et la sortie de l'enjoliveur dans cette ouverture.

Les enjoliveurs sont généralement parallélépipédiques. Mais ils pourraient aussi avoir une forme circulaire, ovale, triangulaire, etc. Leur épaisseur importe peu. Ils peuvent faire saillie par rapport au plan du cadran 1, mais de façon limitée, pour ne pas empêcher pas le passage des aiguilles de la montre. Bien entendu, la forme de l'ouverture est en correspondance avec la forme de l'enjoliveur.

Grâce à leur caractère amovible, les enjoliveurs peuvent être retirés des ouvertures qu'ils occupent pour être remplacés par d'autres enjoliveurs invisibles pour le porteur de la montre depuis le côté avant du cadran. Ces autres enjoliveurs ont normalement des couleurs et/ou des états de surfaces différents.

De préférence, la montre comporte une pluralité de bras porteurs disposés radialement, chaque extrémité de bras porteur située sur la circonférence portant un enjoliveur. Par exemple, les enjoliveurs 3 et 5 de la figure 2 sont portés respectivement par des bras porteurs 9 et 10.

Tous les bras porteurs peuvent pivoter d'une position abaissée, où ils sont masqués par le cadran, à une position relevée.

De même, tous les enjoliveurs peuvent passer d'une position abaissée à une position relevée.

Pour qu'un tel pivotement soit possible, les extrémités libres 12,13 des bras porteurs 9,10, visibles sur la figure 2, se situent à proximité du centre de la pièce tronconique 11. Les bras porteurs 9,10 ont des points de pivotement 14,15 situés entres les extrémités libres 12,13 et celles portant les enjoliveurs 3,5. Les points de pivotement 14,15 sont formés entre la face supérieure de la pièce tronconique 11 et un anneau de maintien 16, que l'on voit mieux sur la figure 3, qui est fixé, par exemple par vissage, sur la face supérieure de la pièce tronconique 11 en laissant un espace pour les bras porteurs 9,10.

Pour que les enjoliveurs 3,5 puissent passer de la position abaissée de la figure 2 à la position totalement relevée des figures 1 et 4 où ils apparaissent dans une ouverture 6,7 du cadran 1, il faut que leurs bras porteurs 9,10 puissent eux-mêmes passer de leur position abaissée à la position totalement relevée visible sur la figure 4. Un tel passage s'effectue lorsque des goupilles 17,18 (visibles sur les figures 1 et 2) appuient sur les extrémités libres 12,13 des bras porteurs 9,10. Ces goupilles 17,18 sont disposées de manière à ce que la projection de leur axe longitudinal sur le plan du cadran 1 se trouve sur une droite reliant les ouvertures 3,5 au centre du cadran 1. De cette façon, lorsque les goupilles remplissent leur fonction, les enjoliveurs 3,5 peuvent pénétrer respectivement dans les ouvertures 6,7.

Afin que le pivotement des bras porteurs 9,10 soit possible, il est nécessaire que les goupilles 17,18 puissent être tantôt en contact, tantôt éloignées des extrémités libres 12,13 des bras porteurs 9,10. Une telle alternance est rendue possible par le déplacement du carrousel 8, et donc de la pièce tronconique 11, suivant l'axe principal de la montre, c'est-à-dire l'axe passant par le centre du cadran 1 et perpendiculaire à ce dernier.

La pièce tronconique 11 comporte un alésage en son centre lui permettant de loger un ressort 19 visible notamment sur les figures 2 et 4. Lorsque ce ressort 19 est comprimé, situation visible sur la figure 4, la pièce tronconique 11 est proche du cadran 1, les goupilles 17,18 appuient donc sur les extrémités libres 12,13 des bras porteurs 9,10 provoquant ainsi leur pivotement et leur passage en position totalement relevée et faisant ainsi pénétrer les enjoliveurs 3,5 dans les ouvertures 6,7. Il s'ensuit que ces enjoliveurs 3,5 deviennent visibles pour le porteur de la montre.

Lorsque le ressort 19 est détendu, situation visible sur la figure 2, il éloigne la pièce tronconique 11 du cadran 1 et donc les goupilles 17,18 des extrémités libres 12,13 des bras porteurs 9,10 et provoque ainsi, en raison du poids des enjoliveurs 3,5, le pivotement des bras porteurs 9,10 et leur passage en position abaissée.

Le déplacement axial de la pièce tronconique 11 se fait sous l'action du ressort 19, mais il est contrôlé par deux bras pinceurs 20,21 visibles sur la figure 5. Ces bras pinceurs 20,21 présentent de préférence une partie droite se prolongeant par une partie incurvée afin de réduire le déplacement angulaire des bras pinceurs 20,21 nécessaire pour pincer la pièce cylindrique 11. Les deux bras pinceurs 20,21 coopèrent en effet pour exercer un pincement sur la pièce tronconique 11.

Les extrémités libres bras pinceurs 20,21 sont fixées à une pièce de fixation 22 solidaire du bâti de la montre. Les parties droites des bras pinceurs 20,21 se croisent à peu près en leurs milieux et, au niveau de leur croisement, elles comportent chacune un trou oblong traversé par un axe 24 solidaire d'une extrémité d'un levier 25, l'autre extrémité de ce levier 25 étant montée pivotante sur la pièce de fixation 22. Entre ces deux extrémités du levier 25 est reliée la tige de remontoir 26 de la montre. De ce fait, lorsqu'on tire sur cette tige de remontoir 26, on tire aussi sur le levier 25 et l'extrémité de celui-ci portant l'axe 24 déplace ce dernier à l'intérieur des trous oblongs des bras 20,21. Un tel déplacement engendre un éloignement des extrémités incurvées des bras 20,21 l'une de l'autre, ce qui provoque un relâchement du pincement exercé sur la pièce tronconique 11. Celle-ci peut alors se déplacer sous la pression du ressort 19 et s'éloigner axialement du cadran 1, dégageant ainsi les enjoliveurs 3,5 de celui-ci, comme expliqué précédemment.

Dans sa position tirée vers l'extérieur, la tige de remontoir 26 peut aussi tourner autour de son axe longitudinal. Lorsque le porteur de la montre tourne alors la couronne de la montre, cette couronne entraîne solidairement en rotation la tige de remontoir 26.

L'extrémité de la tige de remontoir 26 opposée à celle où est chassée la couronne est pourvue d'un pignon-coulant (non représenté) pouvant engrener avec un train d'engrenages 27 visible sur la figure 6 et coopérant avec un doigt (non représenté) entraînant en rotation une roue dentée 28 rendue solidaire par deux goupilles 29,30 de la pièce tronconique 11.

La rotation de la roue dentée 28 freinée par le sautoir 31, entraîne celle de tout le carrousel 8 comprenant, outre cette roue dentée 28, la pièce tronconique 11, les bras porteurs 9,10 portant les enjoliveurs 3,5, les autres bras/enjoliveurs, et l'anneau de maintien 16.

Il est donc possible de cette manière, de mettre en place de nouveaux bras/enjoliveurs sous les ouvertures du cadran 1. Une fois les nouveaux bras/enjoliveurs choisis en faisant tourner le carrousel 8, le porteur de la montre peut (cf. figure 5) appuyer sur la couronne de la montre pour faire rentrer la tige de remontoir, désengrener ainsi le pignon-coulant du train d'engrenages et agir sur le levier 25 et les bras pinceurs 20,21 afin que ceux-ci pincent la pièce tronconique 11 en vue de la rapprocher du cadran 1, ce qui permet aux goupilles 17,18 d'appuyer sur les extrémités libres des nouveaux bras et entraîne l'insertion des nouveaux enjoliveurs dans les ouvertures.

Le sautoir 31 présente de préférence une épaisseur suffisante pour lui permettre de rester en contact avec la roue dentée 28 lorsque celle-ci monte et descend solidairement avec la pièce tronconique 11. Le sautoir 31 permet à la roue dentée 28 d'être dans une position angulaire correcte pour coopérer avec le doigt qui est prévu pour l'entraîner en rotation.

De préférence, une goupille d'immobilisation 32 visible sur la figure 7 est prévue sur la face supérieure de la pièce tronconique 11 pour s'engager dans un alésage prévu en correspondance sur le côté arrière du cadran 1 et empêcher le carrousel 8 de tourner.

## Revendications

1. Montre dont le cadran (1) comporte au moins une ouverture (6,7) occupée par un enjoliveur (3,5) amovible, cette montre comportant une pluralité de bras porteurs (9,10) disposés radialement sur un carrousel (8), chaque extrémité de bras située sur la circonférence de la montre portant un enjoliveur (3,5) et le carrousel (8) pouvant tourner autour d'un axe perpendiculaire au plan du cadran (1) et passant par le centre de ce dernier, **caractérisée en ce que** les enjoliveurs (3,5) peuvent être insérés à tour de rôle dans l'ouverture (6,7), lorsque l'un des enjoliveurs (3,5) est dans l'ouverture, l'autre ou les autres est/sont derrière le cadran (1).

2. Montre selon la revendication 1, dans laquelle chaque bras porteur (9,10) peut pivoter d'une position abaissée à une position relevée.

3. Montre selon la revendication 2, comprenant des moyens de rotation (27,28) pour entraîner en rotation le carrousel (8) et des moyens de pivotement (11,16,19,24,25) pour faire pivoter lesdits bras porteurs (9,10) entre leurs positions abaissées et relevées.

4. Montre selon la revendication 3, dans laquelle les moyens de rotation sont aptes à coopérer avec la couronne de la montre.

5. Montre selon la revendication 4, dans laquelle les moyens de rotation comprennent un pignon-coulant, un train d'engrenages (27), une roue dentée (28) et un doigt pour coopérer avec cette dernière.

6. Montre selon la revendication 4 ou 5, dans laquelle les moyens de pivotement comprennent un ressort (19), une pièce tronconique (11) et un anneau de maintien (16), des bras pinceurs (20,21), une pièce de fixation (22) pour les bras pinceurs (20,21), un levier (25) relié aux bras pinceurs (20,21) et à la tige de remontoir et un axe (24) reliant les deux bras pinceurs (20,21) l'un à l'autre et au levier (25).

7. Montre selon la revendication 6, dans laquelle la pièce tronconique (11) comporte sur sa face supérieure tournée vers le cadran (1), en son centre, un alésage prévu pour loger le ressort (19).

8. Montre selon la revendication 2 ou l'une des revendications 3 à 5 dépendante de la revendication 2, dans laquelle le cadran (1) est pourvu de goupilles (17,18) aptes à coopérer avec les bras porteurs (9,10) pour faire pivoter ces derniers de leur position abaissée à une position totalement relevée.

9. Montre selon la revendication 8, dans laquelle les goupilles (17,18) sont disposées de manière à ce que la projection de leur axe longitudinal sur le plan du cadran (1) se trouve sur une droite reliant les ouvertures (3,5) au centre du cadran (1).

10. Montre selon la revendication 6 ou l'une des revendications 7 à 9 dépendantes de la revendication 6, dans laquelle le cadran (1) comporte sur son côté arrière un alésage et la pièce tronconique (11), sur sa face supérieure, une goupille d'immobilisation (32) prévue pour s'insérer dans cet alésage.

## Patentansprüche

1. Uhr, deren Zifferblatt (1) mindestens eine Öffnung (6, 7) aufweist, die von einer abnehmbaren Zierblende (3, 5) besetzt ist, wobei die Uhr eine Vielzahl von Tragarmen (9, 10) aufweist, die radial auf einem Karussell (8) angeordnet sind, wobei jedes am Umfang der Uhr liegende Ende der Arme eine Zierblende (3,5) trägt und das Karussell (8) um eine Achse drehbar ist, die senkrecht zur Ebene des Zifferblatts (1) und durch dessen Mitte verläuft, **dadurch gekennzeichnet, dass** die Zierblenden (3, 5) der Reihe nach in die Öffnung (6, 7) eingesetzt werden können, wobei, wenn sich eine der Zierblenden (3, 5) in der Öffnung befindet, die andere oder die anderen hinter dem Zifferblatt (1) ist/sind.

2. Uhr nach Anspruch 1, wobei jeder Tragarm (9, 10) von einer abgesenkten Position in eine angehobene Position geschwenkt werden kann.

3. Uhr nach Anspruch 2, wobei sie eine Rotationsmittel (27, 28) zum in Rotation versetzen des Karussells (8) und eine Schwenkmittel (11, 16, 19, 24, 25) zum Schwenken der Tragarme (9, 10) zwischen ihrer abgesenkten und ihrer angehobenen Position aufweist.

4. Uhr nach Anspruch 3, bei der die Rotationsmittel geeignet sind, mit der Krone der Uhr zusammenzuwirken.

5. Uhr nach Anspruch 4, bei der die Rotationsmittel einen Ritzel-Schieber, ein Räderwerk (27), ein Zahnrad (28) und einen Finger zum Zusammenwirken mit dem letzteren umfassen.

6. Uhr nach Anspruch 4 oder 5, bei der die Schwenkmittel eine Feder (19), ein kegelstumpfförmiges Teil (11) und einen Haltering (16), Klemmarme (20, 21), ein Fixationssteil (22) für die Klemmarme (20, 21), einen Hebel (25), der mit den Klemmarmen (20, 21) und der Aufzugswelle verbunden ist, und eine Achse (24) umfassen, die die beiden Klemmarme (20, 21) miteinander und mit dem Hebel (25) verbindet.

7. Uhr nach Anspruch 6, bei der das kegelstumpfförmige Teil (11) auf seiner oberen, dem Zifferblatt (1) zugewandten Seite in seiner Mitte eine Bohrung aufweist, die zur Aufnahme der Feder (19) vorgesehen ist.

8. Uhr nach Anspruch 2 oder einem der Ansprüche 3 bis 5, die von Anspruch 2 abhängig sind, wobei das Zifferblatt (1) mit Stiften (17, 18) versehen ist, die dazu geeignet sind, mit den Tragarmen (9, 10) zusammenzuwirken, um diese aus ihrer abgesenkten Position in eine vollständig angehobene Position zu schwenken.

9. Uhr nach Anspruch 8, bei der die Stifte (17, 18) so angeordnet sind, dass die Projektion ihrer Längsachse auf die Ebene des Zifferblatts (1) auf einer Geraden liegt, die die Öffnungen (3, 5) mit der Mitte des Zifferblatts (1) verbindet.

10. Uhr nach Anspruch 6 oder einem der von Anspruch 6 abhängigen Ansprüche 7 bis 9, bei der das Zifferblatt (1) auf seiner Rückseite eine Bohrung und das kegelstumpfförmige Teil (11) auf seiner Oberseite einen Immobilisierungsstift (32) aufweist, der zum Einsetzen in diese Bohrung vorgesehen ist.

## Claims

1. - Watch, the dial (1) of which comprises at least one opening (6,7) occupied by a removable embellisher (3,5), said watch comprising a plurality of support arms (9,10) arranged radially on a carrousel (8), each arm end situated on the circumference of the watch carrying an embellisher (3,5) and the carrousel (8) being able to rotate about an axis perpendicular to the plane of the dial (1) and passing through the centre of the latter, **characterised in that** the embellishers (3,5) can be inserted in turn into the opening (6,7), when one of the embellishers (3,5) is in the opening, the other or others is/are behind the dial (1).

2. - Watch according to claim 1, in which each support arm (9, 10) can pivot from a lowered position to a raised position.

3. - Watch according to claim 2, comprising rotation means (27,28) for rotating the carousel (8) and pivoting means (11,16,19,24,25) for pivoting said support arms (9,10) between their lowered and raised positions.

4. - Watch according to claim 3, in which the rotation means are able to cooperate with the crown of the watch.

5. - A watch as claimed in claim 4, in which the rotation means comprise a sliding pinion, a gear train (27), a toothed wheel (28) and a finger for cooperating with the latter.

6. - Watch according to claim 4 or 5, in which the pivoting means comprise a spring (19), a frustoconical part (11) and a holding ring (16), pincer arms (20,21), a fixing part (22) for the pincer arms (20,21), a lever (25) connected to the pincer arms (20,21) and to the winding stem, and a pin (24) connecting the two pincer arms (20,21) to each other and to the lever (25).

7. - Watch as claimed in claim 6, in which the frustoconical part (11) has on its upper face turned towards the dial (1), at its centre, a bore designed to house the spring (19).

8. - Watch according to claim 2 or one of claims 3 to 5 depending on claim 2, in which the dial (1) is provided with pins (17,18) able to cooperate with the support arms (9,10) to cause the latter to pivot from their lowered position to a fully raised position.

9. - Watch according to claim 8, in which the pins (17,18) are arranged in such a way that the projection of their longitudinal axis onto the plane of the dial (1) lies on a straight line connecting the openings (3,5) to the centre of the dial (1).

10. - Watch according to claim 6 or one of claims 7 to 9 depending on claim 6, in which the dial (1) has a bore on its rear side and the frustoconical part (11) has an immobilisation pin (32) on its upper face, designed to be inserted in this bore.
